# FASCICULE DE BREVET EUROPEEN

(11) **EP 3 296 613 B1**
(45) Date de publication et mention de la délivrance du brevet: **15.05.2019**
(21) Numéro de dépôt: 17182891.6
(22) Date de dépôt: 25.07.2017
(51) Int. Cl.: F17C 13/04

(54) **ROBINET POUR FLUIDE SOUS PRESSION**
HAHN FÜR FLÜSSIGKEIT UNTER DRUCK
VALVE FOR PRESSURISED FLUID

(30) Priorité: 20.09.2016 FR 1658827
(43) Date de publication de la demande: 21.03.2018
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: DE LAFARGE, Benjamin, 45000 ORLEANS (FR); FRENAL, Antoine, 95460 EZANVILLE (FR); MULLER, Denis, 92500 RUEIL MALMAISON (FR); PAOLI, Hervé Roger, 92500 RUEIL-MALMAISON (FR)
(74) Mandataire: De Cuenca, Emmanuel Jaime

(56) Documents cités:
- WO-A1-2015/131957
- FR-A1- 2 244 123
- FR-A1- 2 774 452
- FR-A1- 2 837 487
- GB-A- 2 528 920

## Description

L'invention concerne un robinet pour fluide sous pression.

L'invention concerne plus particulièrement un robinet pour fluide sous pression, avec ou sans détendeur de pression intégré, comprenant un corps abritant un circuit de fluide ayant une extrémité amont destinée à être mise en relation avec une réserve de fluide sous pression et une extrémité aval destinée à être mise en relation avec un appareil utilisateur au niveau d'un raccord de sortie, le circuit comprenant un organe de contrôle du débit dans le circuit tel qu'une vanne ou clapet, l'organe de contrôle du débit étant commandé par un mécanisme de commande comprenant un organe de commande actionnable manuellement et monté mobile sur le corps du robinet entre une position de repos dans laquelle l'organe de contrôle du débit est maintenu dans un premier état correspondant à une première valeur de débit dans le circuit et une seconde position active dans laquelle l'organe de commande déplace l'organe de contrôle du débit dans un second état correspondant à une seconde valeur de débit dans le circuit.

L'invention concerne en particulier une bouteille de fluide sous pression (par exemple du gaz sous pression) ou un ensemble de bouteilles de fluide sous pression (cadre de bouteilles par exemple) raccordé(s) à un tel robinet.

Le robinet peut être également un robinet pour canalisation.

Les robinets à levier pour fluides sous pression présentent un avantage ergonomique majeur par la rapidité et praticité d'ouverture-fermeture (cf. par exemple les documents EP747796A1 ou EP1421305A1).

Toutefois, cette praticité augmente le risque d'exposition de l'utilisateur au fluide sous pression soit par ouverture accidentelle, soit par ouverture volontaire sans installation branchée au niveau du raccord de sortie.

Pour résoudre ce problème, le document FR279329A1 décrit une structure de robinet à levier à double action qui permet de limiter le risque d'ouverture involontaire ou intempestive.

Cette solution ne résout cependant pas totalement les problèmes des situations à risque.

Le document FR2837487A décrit un pistolet de remplissage de réservoir de gaz sous pression muni d'une gâchette d'actionnement d'un clapet. Ce pistolet comprend un capteur de détection de raccordement qui rend inopérant le déplacement de la gâchette lorsqu'il n'a pas été détecté de raccordement.

Un but de la présente invention est de pallier tout ou partie des inconvénients de l'art antérieur relevés ci-dessus.

A cette fin, le robinet selon l'invention, par ailleurs conforme à la définition générique qu'en donne le préambule ci-dessus, est essentiellement caractérisé en ce qu'il comprend un organe détecteur de raccordement situé au niveau du raccord de sortie ou de façon adjacente au raccord de sortie et configuré pour détecter une liaison mécanique d'un organe utilisateur au niveau du raccord de sortie, le robinet comprenant en outre un dispositif de neutralisation du mécanisme de commande tant que l'organe détecteur de raccordement ne détecte pas une liaison mécanique au niveau du raccord de sortie, le dispositif de neutralisation étant relié à l'organe détecteur de raccordement et comprenant au moins une pièce de débrayage sollicitant l'organe de commande ou une pièce intermédiaire du mécanisme de commande dans une position neutralisée empêchant la commande du passage de l'organe de contrôle du débit de son premier vers son second état.

Cette structure permet d'empêcher l'ouverture manuelle de la vanne en absence d'installation en sortie du robinet et donc de limiter les risques d'exposition de l'utilisateur aux hautes pressions.

Par ailleurs, des modes de réalisation de l'invention peuvent comporter l'une ou plusieurs des caractéristiques suivantes :
- l'organe de commande est déplaçable sur le corps par rapport au reste du mécanisme de commande selon un mouvement de commutation qui est distinct du mouvement de l'organe de commande entre ses position de repos et active, l'organe de commande étant déplaçable selon le mouvement de commutation entre la position neutralisée et une position dite « fonctionnelle» permettant la commande du passage de l'organe de contrôle du débit de son premier vers son second état,
- l'organe détecteur de raccordement coopère avec l'organe de commande pour déplacer ce dernier de sa position neutralisée vers sa position fonctionnelle lorsqu'un raccordement est détecté au niveau du raccord de sortie,
- dans sa position neutralisée, l'organe de commande est entravé par une butée formée par le corps du robinet ou une pièce rapportée sur le corps pour empêcher le mouvement de l'organe de commande entre ses position de repos et active tandis que dans sa position fonctionnelle, l'organe de commande n'est plus entravé par la butée pour permettre le mouvement de l'organe de commande entre ses positions de repos et active,
- le mouvement de commutation de l'organe de commande est une translation, c'est-à-dire que l'organe de commande est monté mobile en translation sur le corps entre sa position neutralisée et sa position fonctionnelle,
- la au moins une pièce de débrayage comprend un organe de rappel élastique tel qu'un ressort,
- dans la position neutralisée de l'organe de commande, la liaison mécanique entre l'organe de commande et l'organe de contrôle du débit est interrompue tandis que dans la position fonctionnelle de l'organe de commande, une liaison mécanique est assurée entre l'organe de commande et l'organe de contrôle du débit,
- l'organe détecteur de raccordement coopère avec au moins une pièce intermédiaire du mécanisme de commande située entre l'organe de commande et l'organe de contrôle du débit, l'organe détecteur de raccordement étant configuré pour déplacer cette pièce intermédiaire et empêcher ou inactiver la transmission de mouvement ou d'effort entre l'organe de commande et l'organe de contrôle du débit tant qu'un raccordement n'est pas détecté au niveau du raccord de sortie,
- l'organe de commande comprend un levier monté pivotant sur le corps,
- le levier est relié une came destinée à coopérer avec une première extrémité d'un axe de transmission mobile en translation dans le corps et dont l'autre extrémité transmet un déplacement ou un effort à l'organe de contrôle du débit, et en ce que la pièce de débrayage sollicite le levier de commande et/ou la came dans une position neutralisée qui est décalée par rapport à la première extrémité de l'axe de transmission, en cas de détection d'un raccordement au niveau du raccord de sortie, l'organe détecteur de raccordement actionnant le déplacement du levier de commande et/ou la came dans une position fonctionnelle reliée mécaniquement à la première extrémité de l'axe de transmission,
- le levier est monté pivotant sur un axe de rotation, le levier étant solidaire en rotation et en translation de l'axe de rotation, l'axe de rotation étant mobile en translation dans le corps et formant au moins une partie du dispositif de neutralisation, l'axe de rotation étant mobile entre deux positions extrêmes correspondant respectivement aux positions neutralisées et fonctionnelle du mouvement de commutation du levier,
- le levier est monté pivotant sur un axe de rotation, le levier étant solidaire en rotation du de l'axe de rotation et mobile en translation sur l'axe de rotation entre deux positions extrêmes correspondant respectivement aux positions neutralisées et fonctionnelle du mouvement de commutation du levier,
- le robinet comporte un axe de commutation monté mobile dans le corps et comprenant une première extrémité faisant saillie dans le raccord de sortie ou de façon adjacente audit raccord, pour être poussée par un appareil utilisateur venant se raccorder niveau du raccord de sortie, l'axe de commutation comprenant une seconde extrémité reliée à l'organe de commande ou une pièce intermédiaire du mécanisme de commande située entre l'organe de commande et l'organe de contrôle du débit, pour déplacer cet organe de commande et/ou la pièce intermédiaire de sa position neutralisée vers sa position fonctionnelle,
- l'axe de commutation comprend ou est constitué d'au moins une partie de l'axe de rotation du levier,
- le robinet comporte un dispositif antivol ou un sceau de garanti frangible situe sur le mécanisme de commande,
- le raccord de sortie est un raccord de type femelle ou mâle, l'organe détecteur de raccordement étant situé à l'intérieur du raccord ou sur la périphérie extérieure du raccord,
- le dispositif antivol est situé sur au moins une pièce intermédiaire mobile de transmission de mouvement,
- le dispositif antivol est situé sur l'axe de rotation du levier.

L'invention peut concerner également tout dispositif ou procédé alternatif comprenant toute combinaison des caractéristiques ci-dessus ou ci-dessous.

D'autres particularités et avantages apparaîtront à la lecture de la description ci-après, faite en référence aux figures dans lesquelles :
- les figures 1 à 4 représentent des vues de côté, schématiques et partielles, illustrant respectivement quatre exemples de structure et de fonctionnement d'un robinet selon l'invention,
- les figures 5 à 7 représentent des vues en perspective, schématiques et partielles, illustrant respectivement trois configurations d'utilisation d'un autre exemple de réalisation d'un robinet selon l'invention,
- les figures 8 et 9 représentent des vues en coupe, schématiques et partielles, d'un détail d'un autre exemple de réalisation d'un robinet selon l'invention et illustrant respectivement deux configurations d'utilisation,
- les figures 10 et 11 représentent des vues en perspective, schématiques et partielles, d'un détail d'un autre exemple de réalisation d'un robinet dans une configuration neutralisée,
- les figures 12 et 13 représentent des analogues respectivement aux vues 10 et 11 dans une configuration fonctionnelle,
- les figures 14 et 15 représentent des vues de côté, schématiques et partielles, d'un détail d'un autre exemple de réalisation d'un robinet selon respectivement deux configurations d'utilisation,
- la figure 16 représente une en perspective, schématique et partielle illustrant un détail d'un autre exemple de réalisation d'un robinet selon l'invention,
- les figures 17 et 18 représentent des vues en perspective, schématiques et partielles, illustrant un détail du dispositif de la figure 16 selon respectivement deux configurations d'utilisation,
- la figure 19 représente une vue en coupe, schématique et partielle illustrant un détail de structure d'un exemple de réalisation d'un robinet selon l'invention.

Les figures 1 à 4 illustrent de façon schématique et simplifiée un robinet 1 pour fluide sous pression, avec ou sans détendeur de pression intégré, comprenant un corps 2 abritant un circuit 3 de fluide ayant une extrémité 4 amont destinée à être mise en relation avec une réserve de fluide sous pression.

L'extrémité amont du corps 2 robinet est par exemple filetée pour être raccordée à un orifice d'une bouteille 20 de fluide sous pression (cf. figure 4) ou un circuit de gaz d'un ensemble de bouteille de gaz (cadre).

Le robinet 1 comprend une extrémité 5 aval destinée à être mise en relation avec un appareil utilisateur 21 au niveau d'un raccord 8 de sortie (cf. figures 6 et 7). L'appareil 21 utilisateur peut être raccordé au raccord 8 de sortie via une flexible, un détendeur de pression, un régulateur de débit ou tout autre appareil approprié.

Le raccord 8 de sortie peut être du type mâle ou femelle, fileté, taraudé ou peut comprendre tout type de raccord mécanique et fluidique approprié (par exemple une liaison à connexion rapide).

Le circuit 3 comprend un organe 6 de contrôle du débit dans le circuit 3 tel qu'une vanne ou clapet, notamment un clapet d'isolation (par exemple auto-obturant).

L'organe 6 de contrôle du débit est commandé par un mécanisme de commande comprenant un organe 7 de commande mobile actionnable manuellement et/ou automatiquement à distance.

L'organe 7 de commande est monté mobile sur le corps 2 du robinet 1 (rotation et/ou translation par exemple) entre une position de repos dans laquelle l'organe 6 de contrôle du débit est maintenu dans un premier état correspondant à une première valeur de débit dans le circuit 3 (par exemple un débit nul correspondant à un circuit fermé) et une seconde position active dans laquelle l'organe 7 de commande déplace l'organe 6 de contrôle du débit dans un second état correspondant à une seconde valeur de débit dans le circuit 3 (par exemple débit maximal correspondant à un circuit 3 ouvert). Bien entendu, des positions intermédiaires de l'organe de commande correspondant à des débits ou degrés d'ouverture intermédiaires du circuit pourraient être prévues.

Selon une particularité avantageuse, le robinet 1 comprend un organe 9 détecteur de raccordement situé au niveau du raccord 8 de sortie ou de façon adjacente au raccord 8 de sortie et configuré pour détecter une liaison mécanique au niveau du raccord 8 de sortie. Le robinet 1 comprend en outre un dispositif 10 de neutralisation du mécanisme 7, 14 de commande relié à l'organe 9 détecteur de raccordement et configuré pour empêcher le passage de l'organe 6 de contrôle du débit de son premier vers son second état tant que l'organe 9 détecteur de raccordement ne détecte pas une liaison mécanique au niveau du raccord 8 de sortie.

C'est-à-dire que l'ouverture de la vanne/clapet 6 est automatiquement interdite s'il n'est pas détecté de raccordement au niveau du raccord 8 de sortie. De même, l'ouverture de la vanne/clapet 6 est automatiquement autorisée s'il est détecté de raccordement au niveau du raccord 8 de sortie.

Ainsi, en absence de branchement sur le raccord 8 de sortie, le système est en position stable empêchant l'ouverture de la vanne 6. Le branchement d'une installation au niveau du raccord 8 de sortie du robinet 1 vient débloquer ou rendre opérationnel le robinet 1 pour permettre la libération du fluide sous pression. La position permettant l'ouverture du flux de gaz peut être stable ou non.

L'organe 9 détecteur de raccordement peut comprendre au moins l'un parmi : un détecteur mécanique, un détecteur magnétique (RFID, NFC ou autre), un détecteur pneumatique, un détecteur électronique.

De même, le dispositif 10 de neutralisation peut être du type mécanique et/ou magnétique et/ou pneumatique et/ électronique.

Dans l'exemple illustré à la figure 1 le dispositif 10 de neutralisation peut agir directement ou indirectement sur l'organe 7 de commande.

Dans l'exemple illustré à la figure 2 le dispositif 10 de neutralisation peut agir directement ou indirectement sur le mécanisme 14 de commande, c'est-à-dire sur au moins une pièce interposée entre l'organe 7 de commande et la vanne 6.

Dans l'exemple illustré aux figures 3 et 4 le dispositif 10 de neutralisation peut agir directement ou indirectement sur la vanne ou clapet 6.

Dans l'exemple illustré à la figure 3, l'organe 9 détecteur de raccordement est situé sur la périphérie du raccord 8 de sortie.

Dans l'exemple illustré à la figure 4, l'organe 9 détecteur de raccordement est situé dans le raccord 8 de sortie, par exemple en dehors ou dans le circuit dans lequel circule le fluide (cf. figure 19).

Dans l'exemple de réalisation des figures 5 à 7 l'organe de commande est un levier 7 articulé sur le corps 2 et mobile entre une première position (par exemple abaissée le long du corps 2 (cf. figures 5 et 6) et une seconde position (par exemple relevée et écartée du corps 2, cf. figure 7).

Selon une caractéristique avantageuse, le dispositif de neutralisation est relié à l'organe 9 détecteur de raccordement et comprend au moins une pièce 12, 15 de débrayage sollicitant l'organe 7 de commande ou une pièce 14 intermédiaire du mécanisme de commande dans une position neutralisée empêchant la commande du passage de l'organe 6 de contrôle du débit de son premier vers son second état.

Dans l'exemple des figures 5 à 7, le levier 7 est déplaçable sur le corps 2 par rapport au reste du mécanisme de commande selon un mouvement de commutation distinct de son mouvement de pivotement entre ses positions de repos et active. Dans cet exemple non limitatif, le mouvement de commutation du levier 7 est un mouvement de translation, par exemple une translation parallèle à l'axe 12 de rotation du levier 7. Le mouvement de commutation permet de déplacer le levier 7 entre la position neutralisée et une position dite « fonctionnelle» permettant la commande du passage de l'organe 6 de contrôle du débit de son premier vers son second état.

L'organe 9 détecteur de raccordement coopère avec le levier 7 directement ou indirectement pour déplacer ce dernier de sa position neutralisée vers sa position fonctionnelle lorsqu'un raccordement est détecté au niveau du raccord 8 de sortie (cf. figures 6 et 7).

Dans le mode de réalisation des figures 5 à 7, en position neutralisée (figure 5), le levier 7 de commande est entravé par une butée 13 formée par le corps 2 du robinet 1 ou une pièce rapportée sur le corps 2 pour empêcher son pivotement entre ses position de repos et active. Par exemple, une portion du levier 7 coudé est bloquée sous une paroi 13 du corps 2 (et/ou d'une coque qui recouvre le corps 2) qui empêche le relèvement du levier 7. En revanche, dans sa position fonctionnelle décalée transversalement sur le corps 2 du robinet 1 (figures 6 et 7), le levier 7 n'est plus entravé par la butée 13 pour permettre son mouvement entre ses position de repos et active. Par exemple, en position fonctionnelle le levier 7 vient se placer dans une ouverture du corps 2 qui n'entrave pas son pivotement.

Comme schématisé à la figure 5, le robinet 1 comprend de préférence un organe 15 de rappel sollicitant le levier 7 vers sa première position neutralisée.

Dans la position neutralisée du levier 7 (figure 5), la liaison mécanique entre le levier 7 et le clapet 6 est interrompue tandis que dans la position fonctionnelle (figures 6 et 7), liaison mécanique entre le levier 7 de commande et l'organe 6 de contrôle du débit est assurée.

Comme schématisé aux figures 8 et 9 le levier 7 peut comporter une came prévue pour coopérer avec mécanisme comprenant un axe 14 de transmission de mouvement actionnant directement ou indirectement le clapet 6. C'est-à-dire que le mouvement de rotation du levier 7 est transformé en mouvement de translation de l'axe 14 de transmission.

Comme illustré aux figures 8 et 9, le mouvement de commutation du levier 7 peut consister à disposer la came du levier 7 au niveau de l'extrémité de l'axe 14 de transmission (position fonctionnelle de la figure 9) ou à écarter (séparer) la came du levier 7 de l'axe 14 de transmission.

Le dispositif de neutralisation peut ainsi comprendre un épaulement du corps 2 du robinet sans lien avec l'organe de détection 9. En revanche, un organe d'activation peut être relié à l'organe 9 détecteur 9.

Ceci est illustré également aux figures 10 à 13. Dans les figures 10 et 11 le levier 7 est en position neutralisée écartée de l'axe 14 de transmission. Le mouvement de pivotement du levier 7 n'a aucun effet sur l'axe 14 de transmission et donc sur le clapet 6 (cf. figure 11).

En revanche, en position fonctionnelle (came du levier 7 coopérant avec l'axe 14 de transmission), le pivotement du levier 7 déplace l'axe 14 de transmission pour actionner le clapet 6 (cf. figure 13).

C'est-à-dire que dans son état de base le déplacement du levier7 (ou autre) est sans effet sur l'ouverture de la vanne 6. Le mécanisme 10 vient rendre ce système actif. C'est-à-dire qu'en cas de détection d'un raccordement au niveau du raccord 8 de sortie le mécanisme 10 permet l'activation de la liaison entre le levier 7 et le clapet (le mouvement du levier 7 ou autre devient efficace).

Par exemple, le levier 7 est solidaire en rotation et en translation d'un axe 12 de rotation. Cet axe 12 de rotation du levier 7 peut formant au moins une partie du dispositif de neutralisation. Par exemple, l'axe 12 de rotation est monté mobile en translation dans le corps entre deux position extrêmes correspondant respectivement aux positions neutralisées et fonctionnelle du mouvement de commutation du levier 7. Ce déplacement de l'axe 12 de rotation est par exemple commandé par l'organe 9 de détection.

Dans un mode de réalisation le robinet comprend un axe 12 de commutation monté mobile dans le corps 2 et comprenant une première extrémité 9 faisant saillie dans le raccord 8 de sortie ou de façon adjacente audit raccord 8. Cette première extrémité est prévue pour être poussée par un appareil 21 utilisateur venant se raccorder niveau du raccord 8 de sortie. L'axe 12 de commutation comprend une seconde extrémité qui actionne le déplacement du levier 7 ou d'une pièce 14 intermédiaire du mécanisme de commande de sa position neutralisée vers sa position fonctionnelle.

Dans le mode de réalisation des figures 5 à 7, l'axe 12 de rotation peut constituer tout ou partie de l'axe de commutation.

En variante le levier 7 (ou la came) peut être monté solidaire en rotation et mobile en translation sur l'axe 12 de rotation entre deux positions extrêmes correspondant respectivement aux positions neutralisées et fonctionnelle du mouvement de commutation du levier 7. Dans ce cas l'axe 12 de rotation reste fixe tandis que c'est le levier 7 qui est déplacé par un axe de commutation.

Dans la variante des figures 14 et 15, l'organe 9 détecteur de raccordement coopère (via un axe ou une pièce 12 de commutation) avec une pièce 14 intermédiaire du mécanisme de commande située entre le levier 7 et le clapet 6. C'est-à-dire que l'organe 9 détecteur de raccordement commande (via l'axe 12 de commutation) le déplacement d'une pièce 14 intermédiaire au lieu de déplacer le levier ou sa came. Cette pièce intermédiaire peut notamment être l'axe 14 de transmission.

Bien entendu d'autres variantes de réalisation peuvent être prévues. Par exemple, l'axe 12 de commutation peut être remplacé par un poussoir ou autre qui actionnerait une timonerie intermédiaire (notamment avec ressort).

Comme illustré à la figure 16, le robinet 1 peut comporter un dispositif 16 antivol ou un sceau de garanti frangible situe sur le mécanisme de commande (en combinaison ou alternativement au caractéristiques ci-dessus).

Par exemple le dispositif 16 antivol comprend un verrou à pêne 19 mobile actionné par une clé 18 ou autre (cf. figure s17 et 18). Par exemple, selon la position de la clé 18, le pêne 19 coopère ou non avec un logement de l'axe 12 de commutation pour verrouiller son déplacement.

## Revendications

1. Robinet pour fluide sous pression, avec ou sans détendeur de pression intégré, comprenant un corps (2) abritant un circuit (3) de fluide ayant une extrémité (4) amont destinée à être mise en relation avec une réserve de fluide sous pression et une extrémité (5) aval destinée à être mise en relation avec un appareil utilisateur au niveau d'un raccord (8) de sortie, le circuit (3) comprenant un organe (6) de contrôle du débit dans le circuit (3) tel qu'une vanne ou clapet, l'organe (6) de contrôle du débit étant commandé par un mécanisme (7, 14) de commande comprenant un organe (7) de commande actionnable manuellement et monté mobile sur le corps (2) du robinet (1) entre une position de repos dans laquelle l'organe (6) de contrôle du débit est maintenu dans un premier état correspondant à une première valeur de débit dans le circuit (3) et une position active dans laquelle l'organe (7) de commande déplace l'organe (6) de contrôle du débit dans un second état correspondant à une seconde valeur de débit dans le circuit (3), le robinet (1) comprenant un organe (9) détecteur de raccordement situé au niveau du raccord (8) de sortie ou de façon adjacente au raccord (8) de sortie et configuré pour détecter une liaison mécanique d'un organe utilisateur au niveau du raccord (8) de sortie, le robinet (1) comprenant en outre un dispositif (12, 13, 15) de neutralisation du mécanisme (7, 14) de commande tant que l'organe (9) détecteur de raccordement ne détecte pas une liaison mécanique au niveau du raccord (8) de sortie, le dispositif de neutralisation étant relié à l'organe (9) détecteur de raccordement et comprenant au moins une pièce (12, 15) de débrayage sollicitant l'organe (7) de commande ou une pièce (14) intermédiaire du mécanisme (7, 14) de commande dans une position neutralisée empêchant la commande du passage de l'organe (6) de contrôle du débit de son premier vers son second état, **caractérisé en ce que** l'organe (7) de commande est déplaçable sur le corps (2) par rapport au reste du mécanisme (7, 14) de commande selon un mouvement de commutation qui est distinct du mouvement de l'organe (7) de commande entre ses positions de repos et active, l'organe (7) de commande étant déplaçable selon le mouvement de commutation entre la position neutralisée et une position dite « fonctionnelle» permettant la commande du passage de l'organe (6) de contrôle du débit de son premier vers son second état.

2. Robinet selon la revendication 1, **caractérisé en ce que** l'organe (9) détecteur de raccordement coopère avec l'organe (7) de commande pour déplacer ce dernier de sa position neutralisée vers sa position fonctionnelle lorsqu'un raccordement est détecté au niveau du raccord (8) de sortie.

3. Robinet selon la revendication 1 ou 2, **caractérisé en ce que**, dans sa position neutralisée, l'organe (7) de commande est entravé par une butée (13) formée par le corps du robinet (2) ou une pièce rapportée sur le corps (2) pour empêcher le mouvement de l'organe (7) de commande entre ses position de repos et active tandis que dans sa position fonctionnelle, l'organe (7) de commande n'est plus entravé par la butée (13) pour permettre le mouvement de l'organe (7) de commande entre ses positions de repos et active.

4. Robinet selon l'une quelconque des revendications 1 à 3, **caractérisé en ce que** le mouvement de commutation de l'organe (7) de commande est une translation, c'est-à-dire que l'organe (7) de commande est monté mobile en translation sur le corps (2) entre sa position neutralisée et sa position fonctionnelle.

5. Robinet selon l'une quelconque des revendications 1 à 4, **caractérisé en ce que** la au moins une pièce de débrayage comprend un organe (15) de rappel élastique tel qu'un ressort.

6. Robinet selon l'une quelconque des revendications 1 à 5, **caractérisé en ce que**, dans la position neutralisée de l'organe (7) de commande, la liaison mécanique entre l'organe (7) de commande et l'organe (6) de contrôle du débit est interrompue tandis que dans la position fonctionnelle de l'organe (7) de commande, une liaison mécanique est assurée entre l'organe (7) de commande et l'organe (6) de contrôle du débit.

7. Robinet selon l'une quelconque des revendications 1 à 6, **caractérisé en ce que** l'organe (9) détecteur de raccordement coopère avec au moins une pièce (14) intermédiaire du mécanisme de commande (7, 14) située entre l'organe (7) de commande et l'organe (6) de contrôle du débit, l'organe (9) détecteur de raccordement étant configuré pour déplacer cette pièce (14) intermédiaire et empêcher ou inactiver la transmission de mouvement ou d'effort entre l'organe (7) de commande et l'organe (6) de contrôle du débit tant qu'un raccordement n'est pas détecté au niveau du raccord (8) de sortie.

8. Robinet selon l'une quelconque des revendications 1 à 7 **caractérisé en ce que** l'organe de commande comprend un levier (7) monté pivotant sur le corps (2).

9. Robinet selon la revendication 8, **caractérisé en ce que** le levier (7) est relié une came (27) destinée à coopérer avec une première extrémité d'un axe (14) de transmission mobile en translation dans le corps (2) et dont l'autre extrémité transmet un déplacement ou un effort à l'organe (6) de contrôle du débit, et **en ce que** la pièce (12, 15) de débrayage sollicite le levier (7) de commande et/ou la came (27) dans une position neutralisée qui est décalée par rapport à la première extrémité de l'axe (14) de transmission, et **en ce que**, en cas de détection d'un raccordement au niveau du raccord de sortie, l'organe (9) détecteur de raccordement actionne le déplacement du levier (7) de commande et/ou la came (27) dans une position fonctionnelle reliée mécaniquement à la première extrémité de l'axe (14) de transmission.

10. Robinet selon l'une quelconque des revendications 8 à 9, **caractérisé en ce que** le levier (7) est monté pivotant sur un axe (12) de rotation, le levier (7) étant solidaire en rotation et en translation de l'axe (12) de rotation, l'axe (12) de rotation étant mobile en translation dans le corps (2) et formant au moins une partie du dispositif de neutralisation, l'axe (12) de rotation étant mobile entre deux positions extrêmes correspondant respectivement aux positions neutralisées et fonctionnelle du mouvement de commutation du levier (7).

11. Robinet selon l'une quelconque des revendications 8 à 9, **caractérisé en ce que** le levier (7) est monté pivotant sur un axe (12) de rotation, le levier (7) étant solidaire en rotation du de l'axe (12) de rotation et mobile en translation sur l'axe (12) de rotation entre deux positions extrêmes correspondant respectivement aux positions neutralisées et fonctionnelle du mouvement de commutation du levier (7).

12. Robinet selon l'une quelconque des revendications 1 à 11, **caractérisé en ce qu'**il comporte un axe (12) de commutation monté mobile dans le corps (2) et comprenant une première extrémité (9) faisant saillie dans le raccord (8) de sortie ou de façon adjacente audit raccord (8), pour être poussée par un appareil utilisateur venant se raccorder niveau du raccord (8) de sortie, l'axe (12) de commutation comprenant une seconde extrémité reliée à l'organe (7) de commande ou une pièce (14) intermédiaire du mécanisme de commande (7, 14) située entre l'organe (7) de commande et l'organe (6) de contrôle du débit, pour déplacer cet organe (7) de commande et/ou la pièce intermédiaire (14) de sa position neutralisée vers sa position fonctionnelle.

13. Robinet selon la revendication 12 combinée avec l'une quelconque des revendications 11 ou 12, **caractérisé en ce que** l'axe (12) de commutation comprend ou est constitué d'au moins une partie de l'axe (12) de rotation du levier (7).

14. Robinet selon l'une quelconque des revendications 1 à 13, **caractérisé en ce qu'**il comporte un dispositif (16) antivol ou un sceau de garanti frangible situe sur le mécanisme (7, 14) de commande.

15. Robinet selon l'une quelconque des revendciations 1 à 14 **caractérisé en ce que** le raccord de sortie est un raccord de type femelle ou mâle, l'organe détecteur de raccordement étant situé à l'intérieur du raccord ou sur la périphérie extérieure du raccord.

## Patentansprüche

1. Schließhahn für Flüssigkeit unter Druck mit oder ohne integrierten Druckminderer, umfassend einen Körper (2), der einen Flüssigkeitskreislauf (3) umfasst, der ein stromaufwärtiges Ende (4) aufweist, das dazu bestimmt ist, mit einem Speicher für Flüssigkeit unter Druck in Verbindung gebracht zu werden, und ein stromabwärtiges Ende (5), das dazu bestimmt ist, mit einem Benutzergerät im Bereich eines Ausgangsstutzens (8) in Verbindung gebracht zu werden, wobei der Kreislauf (3) ein Organ (6) zur Kontrolle des Durchsatzes im Kreislauf (3) wie ein Ventil oder eine Klappe umfasst, wobei das Organ (6) zur Kontrolle des Durchsatzes von einem Steuermechanismus (7, 14) gesteuert wird, umfassend ein Steuerungsorgan (7), das manuell betätigbar ist und beweglich auf den Körper (2) des Schließhahns (1) zwischen einer Ruhestellung, in der das Organ (6) zur Kontrolle des Durchsatzes in einem ersten Zustand gehalten wird, der einem ersten Durchsatzwert im Kreislauf (3) entspricht, und einer aktiven Position, in der das Steuerungsorgan (7) das Organ (6) zur Kontrolle des Durchsatzes in einen zweiten Zustand verschiebt, der einem zweiten Durchsatzwert im Kreislauf (3) entspricht, montiert ist, wobei der Schließhahn (1) ein Anschlussdetektororgan (9) umfasst, das sich im Bereich des Ausgangsstutzens (8) oder auf benachbarte Weise zum Ausgangsstutzen (8) befindet und konfiguriert ist, um eine mechanische Verbindung eines Benutzerorgans im Bereich des Ausgangsstutzens (8) zu detektieren, wobei der Schließhahn (1) weiter eine Vorrichtung (12,13,15) zur Neutralisierung des Steuermechanismus (7, 14) umfasst, solange das Anschlussdetektororgan (9) keine mechanische Verbindung im Bereich des Ausgansstutzens (8) detektiert, wobei die Vorrichtung zur Neutralisierung mit dem Anschlussdetektororgan (9) verbunden ist und mindestens ein Teil (12, 15) zum Auskuppeln umfasst, das das Steuerorgan (7) vorspannt, oder ein Zwischenteil (14) des Steuermechanismus (7, 14) in einer neutralisierten Position, das die Steuerung des Übergangs des Organs (6) zur Kontrolle des Durchsatzes von seinem ersten in seinen zweiten Zustand verhindert, **dadurch gekennzeichnet, dass** das Steuerorgan (7) auf dem Körper (2) mit Bezug auf den Rest des Steuermechanismus (7, 14) gemäß einer Umschaltbewegung verschiebbar ist, die sich von der Bewegung des Steuerorgans (7) zwischen seiner Ruhe- und aktiven Position unterscheidet, wobei das Steuerorgan (7) gemäß der Umschaltbewegung zwischen der neutralisierten Position und einer als "funktionell" bezeichneten Position verschiebbar ist, welche die Steuerung des Übergangs des Organs (6) zur Kontrolle des Durchsatzes von seinem ersten in seinen zweiten Zustand ermöglicht.

2. Schließhahn nach Anspruch 1, **dadurch gekennzeichnet, dass** das Anschlussdetektororgan (9) mit dem Steuerorgan (7) zusammenwirkt, um dieses Letztere aus seiner neutralisierten Position in seine funktionelle Position zu verschieben, wenn ein Anschluss im Bereich des Ausgangsstutzens (8) detektiert wird.

3. Schließhahn nach Anspruch 1 oder 2, **dadurch gekennzeichnet, dass** das Steuerorgan (7) in seiner neutralisierten Position durch einen Anschlag (13) behindert wird, der durch den Körper des Schließhahns (2) oder ein Teil, das auf den Körper (2) aufgesetzt ist, gebildet ist, um die Bewegung des Steuerorgans (7) zwischen seiner Ruhe- und aktiven Position zu verhindern, während das Steuerorgan (7) in seiner funktionellen Position nicht mehr vom Anschlag (13) behindert wird, um die Bewegung des Steuerorgans (7) zwischen seiner Ruhe- und aktiven Position zu ermöglichen.

4. Schließhahn nach einem der Ansprüche 1 bis 3, **dadurch gekennzeichnet, dass** die Umschaltbewegung des Steuerorgans (7) eine Translation ist, d. h. dass das Steuerorgan (7) in Translation beweglich zwischen seiner neutralisierten Position und seiner funktionellen Position auf den Körper (2) montiert ist.

5. Schließhahn nach einem der Ansprüche 1 bis 4, **dadurch gekennzeichnet, dass** das mindestens eine Teil zum Auskuppeln ein elastisches Rückstellorgan (15) wie eine Feder umfasst.

6. Schließhahn nach einem der Ansprüche 1 bis 5, **dadurch gekennzeichnet, dass** die mechanische Verbindung zwischen dem Steuerorgan (7) und dem Organ (6) zur Kontrolle des Durchsatzes in der neutralisierten Position des Steuerorgans (7) unterbrochen ist, während in der funktionellen Position des Steuerorgans (7) eine mechanische Verbindung zwischen dem Steuerorgan (7) und dem Organ (6) zur Kontrolle des Durchsatzes gewährleistet ist.

7. Schließhahn nach einem der Ansprüche 1 bis 6, **dadurch gekennzeichnet, dass** das Anschlussdetektororgan (9) mit mindestens einem Zwischenteil (14) des Steuermechanismus (7, 14) zusammenwirkt, das sich zwischen dem Steuerorgan (7) und dem Organ (6) zur Kontrolle des Durchsatzes befindet, wobei das Anschlussdetektororgan (9) konfiguriert ist, um dieses Zwischenteil (14) zu verschieben und die Übertragung der Bewegung oder der Kraft zwischen dem Steuerorgan (7) und dem Organ (6) zur Kontrolle des Durchsatzes zu verhindern oder zu inaktivieren, solange ein Anschluss im Bereich des Ausgangsstutzens (8) nicht detektiert wird.

8. Schließhahn nach einem der Ansprüche 1 bis 7, **dadurch gekennzeichnet, dass** das Steuerorgan einen Hebel (7) umfasst, der schwenkend auf den Körper (2) montiert ist.

9. Schließhahn nach Anspruch 8, **dadurch gekennzeichnet, dass** der Hebel (7) mit einem Nocken (27) verbunden ist, der dazu bestimmt ist, um mit einem ersten Ende einer in Translation beweglichen Übertragungsachse (14)h im Körper (2) zusammenzuwirken, und dessen anderes Ende eine Verschiebung oder eine Kraft auf das Organ (6) zur Kontrolle des Durchsatzes überträgt, und dadurch, dass das Teil zum Auskuppeln (12, 15) den Hebel (7) zur Steuerung und/oder den Nocken (27) in eine neutralisierte Position vorspannt, die mit Bezug auf das erste Ende der Übertragungsachse (14) versetzt ist, und dadurch, dass, für den Fall einer Detektion eines Anschlusses im Bereich des Ausgangsstutzens das Anschlussdetektororgan (9) die Verschiebung des Hebels (7) zur Steuerung und/oder den Nocken (27) in einer funktionellen Position betätigt, die mechanisch mit dem ersten Ende der Übertragungsachse (14) verbunden ist.

10. Schließhahn nach einem der Ansprüche 8 bis 9, **dadurch gekennzeichnet, dass** der Hebel (7) schwenkend auf eine Rotationsachse (12) montiert ist, wobei der Hebel (7) fest in Rotation und in Translation mit der Rotationsachse (12) ist, wobei die Rotationsachse (12) in Translation im Körper (2) beweglich ist und mindestens einen Abschnitt der Neutralisierungsvorrichtung bildet, wobei die Rotationsachse (12) zwischen zwei Endpositionen, die jeweils der neutralisierten und funktionellen Position der Umschaltbewegung des Hebels (7) entspricht, beweglich ist.

11. Schließhahn nach einem der Ansprüche 8 bis 9, **dadurch gekennzeichnet, dass** der Hebel (7) schwenkend auf eine Rotationsachse (12) montiert ist, wobei der Hebel (7) fest in Rotation mit der Rotationsachse (12) ist und in Translation auf der Rotationsachse (12) zwischen zwei Endpositionen, die jeweils der neutralisierten und funktionellen Position der Umschaltbewegung des Hebels (7) entspricht, beweglich ist.

12. Schließhahn nach einem der Ansprüche 1 bis 11, **dadurch gekennzeichnet, dass** er ein Umschaltachse (12) beinhaltet, die beweglich im Körper (2) montiert ist und ein erstes Ende (9) umfassend, das im Ausgangsstutzen (8) oder auf benachbarte Weise zum Stutzen (8) vorsteht, um von einem Benutzergerät, das im Bereich des Ausgangsstutzens (8) angeschlossen wird, angeschoben zu werden, wobei die Umschaltachse (12) ein zweites Ende umfasst, das mit dem Steuerorgan (7) oder einem Zwischenteil (14) des Steuermechanismus (7, 14) verbunden ist, das sich zwischen dem Steuerorgan (7) und dem Organ (6) zur Kontrolle des Durchsatzes befindet, um dieses Steuerorgan (7) und/oder das Zwischenteil (14) aus seiner neutralisierten Position in seine funktionelle Position zu verschieben.

13. Schließhahn nach Anspruch 12, kombiniert mit einem der Ansprüche 11 oder 12, **dadurch gekennzeichnet, dass** die Umschaltachse (12) mindestens einen Abschnitt der Rotationsachse (12) des Hebels (7) umfasst oder daraus besteht.

14. Schließhahn nach einem der Ansprüche 1 bis 13, **dadurch gekennzeichnet, dass** er eine Vorrichtung zur Diebstahlsicherung (16) oder ein zerbrechliches Garantiesiegel beinhaltet, das sich auch auf dem Steuermechanismus (7, 14) befindet.

15. Schließhahn nach einem der Ansprüche 1 bis 14, **dadurch gekennzeichnet, dass** der Ausgangsstutzen ein Stutzen vom Typ Innen- oder Außenstutzen ist, wobei sich das Anschlussdetektororgan im Inneren des Stutzens oder auf dem äußeren Umfang des Stutzens befindet.

## Claims

1. Tap for pressurised fluid, with or without a built-in pressure regulator, comprising a body (2) housing a fluid circuit (3) having one upstream end (4) intended to be connected with a pressurised fluid tank and one downstream end (5) intended to be connected with a user device at the level of an outlet connector (8), the circuit (3) comprising a member (6) for controlling the flow in the circuit (3) such as a valve, the member (6) for controlling the flow being commanded by a command mechanism (7, 14) comprising a command member (7) which can be manually actuated and mounted moveable on the body (2) of the tap (1) between an idle position wherein the member (6) for controlling the flow is maintained in a first state corresponding to a first flow value within the circuit (3) and an active position wherein the command member (7) moves the member (6) for controlling the flow to a second state corresponding to a second flow value within the circuit (3), the tap (1) comprising a member (9) for detecting the connection located at the outlet connector (8) or adjacent to the outlet connector (8) and configured to detect a mechanical connection of a user member at the level of the outlet connection (8), the tap (1) further comprising a device (12, 13, 15) for neutralising the command mechanism (7, 14), provided that the member (9) for detecting the connection does not detect a mechanical connection at the outlet connector (8), the neutralisation device being connected to the member (9) for detecting the connection and comprising at least one disengagement pin (12, 15) urging the command member (7) or an intermediate pin (14) of the command mechanism (7, 14) in a neutralised position preventing the passage command of the member (6) for controlling the flow from the first to the second state thereof, **characterised in that** the command member (7) is moveable on the body (2) with respect to the remainder of the command mechanism (7, 14) following a switching movement that is different from the movement of the command member (7) between the idle and active position thereof, the command member (7) being moveable according to a switching movement between a neutralised position and an "operational" position making it possible for the passage of the member (6) for controlling the flow from the first to the second state thereof.

2. Tap according to claim 1, **characterised in that** the member (9) for detecting the connection cooperates with the command member (7) to move the latter from the neutralised position thereof to the operational position thereof when a connection is detected at the level of the outlet connector (8).

3. Tap according to claim 1 or 2, **characterised in that**, in the neutralised position thereof, the command member (7) is hindered by an stop (13) formed by the tap body (2) or a pin added to the body (2) to prevent the movement of the command member (7) between the idle and active positions thereof, while in the operational position thereof, the command member (7) is no longer hindered by the stop (13), to make it possible for the movement of the command member (7) between the idle and active positions thereof.

4. Tap according to any one of claims 1 to 3, **characterised in that** the switching movement of the command member (7) is translational, i.e. the command member (7) is mounted moveable in a translational manner on the body (2) between the neutralised position thereof and the operational position thereof.

5. Tap according to any one of claims 1 to 4, **characterised in that** the at least one disengagement part comprises an elastic return member (15), such as a spring.

6. Tap according to any one of claims 1 to 5, **characterised in that** in the neutralised position of the command member (7), the mechanical connection between the command member (7) and the member (6) for controlling the flow is interrupted, while in the operational position of the command member (7), a mechanical connection is provided between the command member (7) and the member (6) for controlling the flow.

7. Tap according to any one of claims 1 to 6, **characterised in that** the member (9) for detecting the connection cooperates with at least one intermediate pin (14) of the command mechanism (7, 14) located between the command member (7) and the member (6) for controlling the flow, the member (9) for detecting the connection being configured to move this intermediate pin (14) and preventing or deactivating the transmission of movement or force between the command member (7) and the member (6) for controlling the flow, provided that no connection is detected at the outlet connector (8).

8. Tap according to any one of claims 1 to 7, **characterised in that** the command member comprises a lever (7) mounted pivoting on the body (2).

9. Tap according to claim 8, **characterised in that** the lever (7) is connected to a cam (27) intended to cooperate with a first end of a transmission shaft (14) moveable in a translational manner in the body (2), and of which the other end transmits a movement or a force to the member (6) for controlling the flow, and **in that** the disengagement pin (12, 15) urges the command lever (7) and/or the cam (27) in a neutralised position that is offset with respect to the first end of the transmission shaft (14) and **in that**, in the event of the detection of a connection at the outlet connection, the member (9) for detecting the connection actuates the displacement of the command lever (7) and/or the cam (27) in an operational position mechanically connected to the first end of the transmission shaft (14).

10. Tap according to any one of claims 8 to 9, **characterised in that** the lever (7) is mounted pivoting on a rotation axis (12), the lever (7) being secured in a rotational and translational manner to the rotation axis (12), the rotation axis (12) being moveable in a translational manner in the body (2) and forming at least one portion of the neutralisation device, the rotation axis (12) being moveable between two end positions corresponding respectively to the neutralised and operational positions of the switching movement of the lever (7).

11. Tap according to any one of claims 8 to 9, **characterised in that** the lever (7) is mounted pivoting on a rotation axis (12), the lever (7) being rotationally secured to the rotation axis (12) and moveable in a translational manner on the rotation axis (12) between two end positions corresponding respectively to the neutralised and operational positions of the switching movement of the lever (7).

12. Tap according to any one of claims 1 to 11, **characterised in that** it comprises a switching axis (12) mounted moveable in a body (2) and comprising a first end (9) protruding in the outlet connector (8) or adjacent to said connector (8), to be pushed by a user device that connects at the level of the outlet connector (8), the switching axis (12) comprising a second end connected to the command member (7) or to an intermediate pin (14) of the command mechanism (7, 14) located between the command member (7) and the member (6) for controlling the flow, to move this command member (7) and/or the intermediate pin (14) from the neutralised position thereof to the operational position thereof.

13. Tap according to claim 12 combined with any one of claims 11 or 12, **characterised in that** the switching axis (12) comprises or is constituted of at least one portion of the rotation axis (12) of the lever (7).

14. Tap according to any one of claims 1 to 13, **characterised in that** it comprises an anti-theft device (16) or a frangible warranty seal located on the command mechanism (7, 14).

15. Tap according to any one of claims 1 to 14, **characterised in that** the outlet connection is a female or male type connection, the member for detecting the connection being located inside the connection, or on the outer periphery of the connection.
